# FASCICULE DE BREVET EUROPEEN

(11) **EP 1 030 017 B1**
(45) Date de publication et mention de la délivrance du brevet: **31.03.2004**
(21) Numéro de dépôt: 00400134.3
(22) Date de dépôt: 19.01.2000
(51) Int. Cl.: E05C 9/18, E05B 17/20

(54) **Crémone-serrure comprenant un pêne à crochet à verrouillage sécurisé**
Treibstangenschloss enthaltend einen Hakenriegel mit Mitteln zur Riegelblockierung
Espagnolette lock comprising a hook bolt with dead-locking means

(30) Priorité: 17.02.1999 FR 9901932
(43) Date de publication de la demande: 23.08.2000
(73) Titulaire: Ferco International Ferrures et Serrures de Bâtiment, 57445 Réding (FR)
(72) Inventeur: Strassel, Richard, 57930 Berthelming (FR)
(74) Mandataire: Rhein, Alain

(56) Documents cités:
- EP-A- 0 679 786
- DE-A- 19 608 173
- FR-A- 2 587 752
- GB-A- 2 309 996
- US-A- 5 265 920

## Description

La présente invention concerne une crémone-serrure comprenant un pêne à crochet monté pivotant à l'intérieur d'un boîtier entre une position de déverrouillage et une position de verrouillage dans laquelle le pêne est bloqué c'est-à-dire que son retour vers la position déverrouillée est empêché lors d'une action directe sur l'extrémité du pêne, selon le préambule de la revendication 1.

Une crémone-serrure de ce type a été décrite notamment dans le brevet français n°2 587 752.

Une autre crémone-serrure de ce type est connue du document EP-A-0 679 786.

Ce brevet FR-A-2 587 752 décrit en effet une crémone-serrure dans laquelle le pêne à crochet coopère avec un chevalet, lui-même relié à une tringle de crémone, par des moyens d'entraînement et par des moyens de blocage du pêne en position de verrouillage empêchant son retour vers la position de déverrouillage lors d'une action directe sur ce pêne, exercée par exemple lors d'une tentative d'effraction. Les moyens d'entraînement permettent le pivotement du pêne à partir de la translation du chevalet actionné par la tringle.

Le but de la présente invention est de proposer une crémone-serrure comportant un pêne bloqué en position de verrouillage à l'aide de moyens améliorés par rapport à ceux de l'art antérieur.

L'invention vise ainsi une crémone-serrure comprenant un pêne à crochet monté pivotant à l'intérieur d'un boîtier entre une position de déverrouillage et une position de verrouillage bloqué, ce pêne coopérant avec un chevalet, lui-même relié à une tringle de crémone, par des moyens d'entraînement et par des moyens de blocage du pêne en position de verrouillage bloqué empêchant son retour vers la position de déverrouillage lors d'une action directe sur ce pêne, les moyens d'entraînement permettant le pivotement du pêne à partir de la translation du chevalet actionné par la tringle, et comprenant des moyens d'engrènement.

Suivant l'invention, cette crémone-serrure est caractérisée en ce que les moyens d'entraînement comprennent des premiers et des seconds moyens d'engrènement, les premiers moyens comportant un secteur denté solidaire du pêne et sensiblement centré sur l'axe de pivotement de ce dernier, ce secteur denté engrenant avec les dents d'une crémaillère solidaire du chevalet jusqu'à une position correspondant à une position de verrouillage du pêne, lesdits seconds moyens d'engrènement, solidaires comme les premiers, d'une part du pêne, d'autre part du chevalet, relayant alors lesdits premiers moyens d'engrènement pour poursuivre le pivotement du pêne jusqu'à une position de verrouillage bloqué du pêne dans laquelle la dernière dent du secteur denté, libérée de l'engrènement avec les dents de la crémaillère se trouve en opposition avec une dent de la crémaillère.

Des formes préférées de l'invention font l'objet des revendications dépendantes.

Grâce aux moyens de blocage ci-dessus, constitués par les moyens d'entraînement eux-mêmes, plus précisément par les premiers moyens d'engrènement qu'ils comportent, tout retour du pêne vers la position de déverrouillage est empêché, par exemple lors d'une tentative d'effraction lorsqu'un effort est exercé sur l'extrémité du pêne.

Dans un mode de réalisation préféré, lesdits seconds moyens d'engrènement comprennent un plot porté par le pêne, ce plot étant mobile lors de la translation du chevalet et de la rotation du pêne entre une position où ce plot est libre par rapport au chevalet et une position où il s'engage dans une encoche pratiquée dans le chevalet, relayant lesdits premiers moyens d'engrènement pour assurer la rotation du pêne jusqu'à la position de verrouillage bloqué.

D'autres particularités et avantages de l'invention apparaîtront encore dans la description ci-après.

Aux dessins annexés donnés à titre d'exemples non limitatifs :
- la figure 1 est une vue d'une crémone-serrure selon l'invention en position déverrouillée ;
- la figure 2 est une vue d'une crémone-serrure selon l'invention en position verrouillée ;
- les figures 3, 4 et 5 illustrent respectivement, une position de la crémone-serrure précédant la position de verrouillage, la position de verrouillage proprement dite et une position correspondant au début du déverrouillage.

Dans la réalisation des figures 1 et 2, la serrure-crémone comprend un boîtier secondaire 3 à l'intérieur duquel est monté pivotant autour d'un axe X-X', un pêne à crochet 1.

Ce pêne 1 est déplaçable entre une position rentrée de déverrouillage (figure 1) et une position sortie de verrouillage (figure 2) par la translation de la tringle 5 se déplaçant dans le sens F1, vers la gauche aux figures, derrière une têtière 6 à partir d'un mécanisme de commande situé dans le boîtier principal de la crémone-serrure. Ce mécanisme peut être commandé soit par une clé soit par une poignée (non représentée).

La tringle 5 est rendue solidaire d'un chevalet 4.

Le pêne 1 comporte un secteur denté 7, sensiblement centré sur l'axe de pivotement X-X', comprenant dans l'exemple de réalisation représenté trois dents 12a, 12b, 12c engrenant avec les dents 11a, 11b, 11c d'une crémaillère 8 solidaire du chevalet 4. De ce fait, la translation du chevalet 4 commande par l'intermédiaire de ces premiers moyens d'engrènement, le pivotement du pêne à crochet 1.

Des seconds moyens d'engrènement complètent le secteur denté 7 et la crémaillère 8.

Ainsi, le pêne 1 porte un plot 9 mobile, lors de la translation du chevalet 4 et de la rotation du pêne 1, entre une position où ce plot 9 est libre par rapport au chevalet 4 et une position où il s'engage dans une encoche 10 pratiquée dans le chevalet 4, relayant lesdits premiers moyens d'engrènement 7, 8 pour assurer la rotation du pêne 1 jusqu'à la position de verrouillage bloqué.

Plus précisément, en référence à la figure 2, le plot 9, qui s'est engagé dans l'encoche 10 pratiquée dans le chevalet 4, est en appui contre un bord arrière 10b de ladite encoche et est poussé dans le sens F1 par ce bord. On remarque que, dans cette position du plot 9, correspondant sensiblement à la fin de la rotation du pêne 1 sur son axe X-X' et donc à sa position de verrouillage, la dernière dent 11c de la crémaillère 8 et la dernière dent 12c du secteur denté 7 sont en opposition, empêchant tout mouvement de rotation inverse du pêne 1 lors d'une action directe sur l'extrémité 2, dans le sens de la flèche F.

L'encoche 10 a une largeur déterminée dans la direction de déplacement du chevalet plus grande que la section du plot 9, ce qui permet une certaine course libre entre le plot 9 et le chevalet 4.

Cette encoche 10, pratiquée immédiatement à la suite de la dernière dent 11c de la crémaillère 8, présente un bord avant 10a prolongeant directement la dernière dent 11c de la crémaillère 8 et un bord arrière 10b, opposé à cette même dernière dent 11c, et contre lequel le plot 9 s'appuie en position de verrouillage. Dans le mode de réalisation représenté, le bord arrière 10b est constitué par un bord interne en biais du chevalet 4 en U.

La crémaillère 8 peut être réalisée directement sur le bord interne du chevalet 4.

Cette crémaillère 8 peut également être réalisée dans une pièce rapportée sur le chevalet 4.

On va maintenant expliquer le fonctionnement de la crémone-serrure que l'on vient de décrire.

En position déverrouillée, le pêne 1 est en position effacée à l'intérieur du boîtier 3, comme indiqué sur la figure 1.

Pour mettre le pêne 1 en position de verrouillage, on fait tourner une poignée ou une commande à clé du barillet ou analogue d'un boîtier principal (non représentés) pour déplacer la tringle 5 et le chevalet 4 dans le sens F1.

Lors de cette opération, le chevalet 4 se déplaçant dans le sens de la flèche F₁ de la figure 1, par l'intermédiaire de la crémaillère 8 assurera la rotation du pêne à crochet 1 sur son axe X-X' dans le sens F2, le sens des aiguilles d'une montre aux figures.

Près de la fin de course de rotation du pêne 1 (voir figure 3) celui-ci fait saillie hors du boîtier 4.

La dernière dent 12c du secteur 7 est encore située entre les deux dernières dents 11b, 11c de la crémaillère 8, quand le plot 9 vient au fond de l'encoche 10.

En fin de course (voir figure 4), le chevalet 4, actionné par la tringle 5 dans le sens F1, a poussé par l'intermédiaire du bord arrière 10b le plot 9 dans ledit sens F1 pour continuer à faire pivoter le pêne 1 vers sa position sortie, dans le sens F2, le sens horaire à la figure. Dans ce dernier pivotement, la dernière dent 12c du secteur 7 est sortie de sa position engrenée et de l'espace compris entre les dents 11b et 11c de la crémaillère 8 qui se sont déplacées dans le sens F1, ce qui a permis d'arriver à la position, représentée à la figure 2, en opposition l'une avec l'autre des dents 11c et 12c. Ainsi, le plot 9 a pris le relais de cette dernière dent 12c pour assurer la poursuite du pivotement du pêne 1 sous l'action du mouvement de translation du chevalet 4.

La mise en opposition des dents ci-dessus constitue une genouillère amenée en phase finale à une rupture d'équilibre bloquant la rotation du pêne 1.

En effet, dans la position représentée sur la figure 4, il est impossible de faire pivoter le pêne 1 vers la position de déverrouillage en appliquant un effort dans le sens de la flèche F.

Un effort à l'extrémité du pêne tendant à le faire rentrer va directement transmettre de ce fait un effort essentiellement dirigé vers le fond du boîtier. Le pêne est sécurisé dans la position de verrouillage.

Les efforts résultants résiduels tendant à faire remonter la crémaillère, partant le chevalet, sont inhibés par la condamnation de la tringle dans le boîtier de commande principal de la crémone-serrure, la tringle étant par exemple relevée directement lors de la condamnation de la serrure principale par la clé. Il en résulte ainsi une double sécurité contre l'effraction.

Pour le déverrouillage, seule une rotation de la poignée ou de la commande à clé du barillet ou analogue du boîtier principal dans le sens F4 inverse de celui (F2) utilisé pour le verrouillage, autrement dit aux figures dans le sens inverse des aiguilles d'une montre, permet de ramener le pêne 1 dans sa position escamotée montrée à la figure 1.

En référence à la figure 5, le déplacement de la tringle 5 et du chevalet 4 dans le sens de la flèche F3 entraîne la rotation du pêne 1 dans le sens F4 vers l'intérieur du boîtier 3, de la manière suivante :

Sous l'effet de la translation du chevalet 4, le plot 9 atteint le fond de l'encoche 10 passant d'un appui contre le bord arrière 10b (voir figure 4) à un appui contre le bord avant 10a de celle-ci, ce qui constitue une course à vide facilitant l'abandon de la position en opposition des dents 11c et 12. Sous la poussée de ce bord avant 10a, le pêne 1 amorce son mouvement de pivotement de sorte que la dent 12c du secteur denté vient progressivement en prise avec les dents 11c et 11b de la crémaillère 8, en entamant l'engrènement du secteur denté 7 avec la crémaillère 8 jusqu'à la position de déverrouillage montrée à la figure 1, dans laquelle la dent 12a du secteur denté est engagée dans l'espace correspondant de la crémaillère 8, et le plot 9, dégagé de l'encoche 10, retrouve sa position libre, sensiblement en butée contre la tringle 5.

Bien entendu, l'invention n'est pas limitée à l'exemple que l'on vient de décrire et on peut apporter à celui-ci de nombreuses modifications sans sortir du cadre de l'invention.

Ainsi, les seconds moyens d'engrènement pourraient être constitués par tous moyens de formes complémentaires équivalents au plot et à l'encoche décrits, pourvu que leur interaction entraîne la mise en opposition de la dernière dent du secteur denté avec une dent de la crémaillère.

D'autre part, l'invention n'est pas limitée à la réalisation d'un boîtier secondaire. L'invention peut s'appliquer à la commande directe d'un pêne à crochet par un fouillot associé à l'axe X-X' dans le cas d'un boîtier principal et dans ce cas le fouillot-pêne à crochet ira commander d'autres pênes situés en dehors du périmètre de ce boîtier.

## Revendications

1. Crémone-serrure comprenant un pêne (1) à crochet (2) monté pivotant à l'intérieur d'un boîtier (3) entre une position de déverrouillage et une position de verrouillage bloqué, ce pêne (1) coopérant avec un chevalet (4) lui-même relié à une tringle de crémone (5), par des moyens d'entraînement et par des moyens de blocage du pêne (1) en position de verrouillage bloqué empêchant son retour vers la position de déverrouillage lors d'une action directe sur ce pêne (1), les moyens d'entraînement permettant le pivotement du pêne (1) à partir de la translation du chevalet (4) actionné par la tringle (5), et comprenant des moyens d'engrènement, **caractérisée en ce que** les moyens d'entraînement comprennent des premiers et des seconds moyens d'engrènement, les premiers moyens (7, 8) comportant un secteur denté (7) solidaire du pêne (1) et sensiblement centré sur l'axe de pivotement (X-X') de ce dernier, ce secteur denté (7) engrenant avec les dents d'une crémaillère (8) solidaire du chevalet (4) jusqu'à une position correspondant à une position de verrouillage du pêne (1), lesdits seconds moyens d'engrènement (8, 9), solidaires comme les premiers, d'une part du pêne (1), d'autre part du chevalet (4), relayant alors lesdits premiers moyens d'engrènement pour poursuivre le pivotement du pêne jusqu'à une position de verrouillage bloqué du pêne (1) dans laquelle la dernière dent (12c) du secteur denté (7), libérée de l'engrènement avec les dents (11b, 11c) de la crémaillère (8), se trouve en opposition avec une dent (11c) de la crémaillère (8).

2. Crémone-serrure conforme à la revendication 1, **caractérisée en ce que** ladite dent (11c) de la crémaillère (8) et ladite dent (12c) du secteur denté (7) sont constituées respectivement par la dernière dent de la crémaillère (8) et la dernière dent du secteur denté (7).

3. Crémone-serrure conforme à la revendication 1 ou 2, **caractérisée en ce que** lesdits seconds moyens d'engrènement comprennent un plot (9) porté par le pêne (1), ce plot étant mobile lors de la translation du chevalet (4) et de la rotation du pêne (1) entre une position où ce plot (9) est libre par rapport au chevalet (4) et une position où il s'engage dans une encoche (10) pratiquée dans le chevalet (4), relayant lesdits premiers moyens d'engrènement (7, 8) pour assurer la rotation du pêne (1) jusqu'à la position de verrouillage bloqué.

4. Crémone-serrure conforme à la revendication 3, **caractérisée en ce que** ladite encoche (10) est pratiquée à proximité de la dernière dent (11) de la crémaillère (8).

5. Crémone-serrure conforme à l'une des revendications 3 ou 4, **caractérisée en ce que** l'encoche (10) a une largeur déterminée dans la direction de déplacement du chevalet (4) plus grande que la section du plot (9).

6. Crémone-serrure conforme à l'une des revendications 3 à 5, **caractérisée en ce que** dans ladite position de verrouillage du pêne (1), le plot (9) est en appui contre un bord de l'encoche (10) opposé à la dernière dent (11) de la crémaillère (8).

7. Crémone-serrure conforme à l'une des revendications 1 à 6, **caractérisée en ce que** la crémaillère (8) est réalisée directement dans le chevalet (4).

8. Crémone-serrure conforme à l'une des revendications 1 à 6, **caractérisée en ce que** la crémaillère (8) est réalisée dans une pièce rapportée sur le chevalet (4).

## Claims

1. Espagnolette-lock comprising a bolt (1) with a hook (2) pivotally mounted inside a casing (3) between an unlocking position and a blocked locking position, this bolt (1) co-operating with a support (4) connected, in turn, to an espagnolette rod (5) through driving means and through means for blocking the bolt (1) in blocked locking position impeding same from returning to the unlocking position during a direct action on this bolt (1), the driving means allowing the bolt (1) to pivot from the translation of the support (4) actuated by the rod (5) and comprising engaging means, **characterised in that** the driving means comprise first and second engaging means, the first means (7, 8) including a toothed sector (7) integral with the bolt (1) and substantially centred on the axis of pivoting (X-X') of the latter, this toothed sector (7) engaging with the teeth of a rack (8) integral with the support (4) until a position corresponding to a locking position of the bolt (1), said second engaging means (8, 9), integral like the first ones, on the one hand of the bolt (1) and on the other hand of the support (4), then relaying said first engaging means in order to continue the pivoting of the bolt until a blocked locking position of the bolt (1) in which the last tooth (12c) of the toothed sector (7), disengaged from the teeth (11b, 11c) of the rack (8), is located opposite a tooth (11c) of the rack (8).

2. Espagnolette-lock according to claim 1, **characterised in that** said tooth (11c) of the rack (8) and said tooth (12c) of the toothed sector (7) are formed by the last tooth of the rack (8) and the last tooth of the toothed sector (7), respectively.

3. Espagnolette-lock according to claim 1 or 2, **characterised in that** said second engaging means comprise a stud (9) borne by the bolt (1), this stud being movable during the translation of the support (4) and the rotation of the bolt (1) between a position in which this stud (9) is free with respect to the support (4) and a position in which it inserts into a notch (10) provided for in the support (4), relaying said first engaging means (7, 8) in order to ensure the rotation of the bolt (1) until the blocked locking position.

4. Espagnolette-lock according to claim 3, **characterised in that** said notch (10) is provided for in the vicinity of the last tooth (11) of the rack (8).

5. Espagnolette-lock according to any of claims 3 or 4, **characterised in that** the notch (10) has a determined width in the direction of moving of the support (4) larger than the cross-section of the stud (9).

6. Espagnolette-lock according to any of claims 3 to 5, **characterised in that** in said locking position of the bolt (1) the stud (9) is resting against an edge of the notch (10) opposite the last tooth (11) of the rack (8).

7. Espagnolette-lock according to any of claims 1 to 6, **characterised in that** the rack (8) is made directly in the support (4).

8. Espagnolette-lock according to any of claims 1 to 6, **characterised in that** the rack (8) is made in a part inserted against the support (4).

## Patentansprüche

1. Treibstangenschloss umfassend einen Riegel (1) mit einem Haken (2), der in einem Gehäuse (3) schwenkbar zwischen einer Entriegelungslage und einer gesperrten Verriegelungslage montiert ist, wobei dieser Riegel (1) mit einem Reiter (4) zusammenwirkt, der seinerseits mit einer Treibstange (5) des Treibstangenbeschlages über Antriebsmittel und über Mittel verbunden ist, um den Riegel (1) in der gesperrten Verriegelungslage zu sperren, was seine Rückstellung in die Entriegelungslage bei einem direkten Eingriff auf diesen Riegel (1) verhindert, wobei die Antriebsmittel die Schwenkbewegung des Riegels (1) ausgehend von der Translationsbewegung des durch die Stange (5) betätigten Reiters (4) gestatten und Zahneingriffmittel aufweisen, **dadurch, gekennzeichnet, dass** die Antriebsmittel erste und zweite Zahneingriffmittel umfassen, wobei die ersten Mittel (7, 8) einen fest mit dem Riegel (1) verbundenen und im wesentlichen auf der Schwenkachse (X-X') dieses letzten zentrierten Zahnsektor (7) umfassen, wobei dieser Zahnsektor (7) in den Zähnen einer fest mit dem Reiter (4) verbundenen Zahnstange (8) bis zu einer Lage hin eingreift, die einer Entriegelungslage des Riegels (1) entspricht, wobei die besagten zweiten Zahneingriffmittel (8, 9), die wie die ersten fest mit einerseits dem Riegel (1) und andererseits dem Reiter (4) verbunden sind, dann die Funktion der besagten ersten Zahneingriffmittel übernehmen, um das Schwenken des Riegels bis in die gesperrte Verriegelungslage des Riegels (1) fortzusetzen, in der sich der letzte Zahn (12c) des außer Eingriff mit den Zähnen (11 b, 11 c) der Zahnstange (8) stehenden Zahnsektors (7) gegenüber einem Zahn (11 c) der Zahnstange (8) befindet.

2. Treibstangenschloss nach Anspruch 1, **dadurch gekennzeichnet, dass** der besagte Zahn (11 c) der Zahnstange (8) und der besagte Zahn (12c) des Zahnsektors (7) durch den letzten Zahn der Zahnstange (8) bzw. den letzten Zahn des Zahnsektors (7) gebildet sind.

3. Treibstangenschloss nach Anspruch 1 oder 2, **dadurch gekennzeichnet, dass** die besagten zweiten Zahneingriffmittel einen von dem Riegel (1) getragenen Vorsprung (9) umfassen, wobei dieser Vorsprung während der Translationsbewegung des Reiters (4) und der Drehung des Riegels (1) beweglich ist zwischen einer Lage, in der dieser Vorsprung (9) relativ zum Reiter (4) frei ist, und einer Lage, in der er in einen im Reiter (4) vorgesehenen Ausschnitt (10) eingreift, wobei er die Funktion der besagten ersten Zahneingriffmittel (7, 8) übernimmt, um die Drehung des Riegels (1) bis in die gesperrte Verriegelungslage zu sichern.

4. Treibstangenschloss nach Anspruch 3, **dadurch gekennzeichnet, dass** der besagte Ausschnitt (10) in der Nähe des letzten Zahns (11) der Zahnstange (8) vorgesehen ist.

5. Treibstangenschloss nach einem der Ansprüche 3 oder 4, **dadurch gekennzeichnet, dass** der Ausschnitt (10) eine bestimmte Breite in der Bewegungsrichtung des Reiters (4) aufweist, die größer ist als der Querschnitt des Vorsprungs (9).

6. Treibstangenschloss nach einem der Ansprüche 3 bis 5, **dadurch gekennzeichnet, dass** sich der besagte Vorsprung (9) in der Verriegelungslage des Riegels (1) gegen einen Rand des Ausschnitts (10) abstützt, der dem letzten Zahn (11) der Zahnstange (8) gegenüberliegt.

7. Treibstangenschloss nach einem der Ansprüche 1 bis 6, **dadurch gekennzeichnet, dass** die Zahnstange (8) direkt in dem Reiter (4) ausgebildet ist.

8. Treibstangenschloss nach einem der Ansprüche 1 bis 6, **dadurch gekennzeichnet, dass** die Zahnstange (8) in einem Teil ausgebildet ist, der an dem Reiter (4) angebracht ist.
